# EUROPÄISCHE PATENTSCHRIFT

(11) **EP 1 033 925 B1**
(45) Veröffentlichungstag und Bekanntmachung des Hinweises auf die Patenterteilung: **10.07.2002**
(21) Anmeldenummer: 98963322.7
(22) Anmeldetag: 05.11.1998
(51) Int. Cl.: A43D 100/14, A41H 37/02

(54) **VORRICHTUNG ZUM ENTFERNEN VON ÖSEN**
DEVICE FOR REMOVING EYELETS
DISPOSITIF POUR ENLEVER DES OEILLETS

(30) Priorität: 24.11.1997 DE 19751960
(43) Veröffentlichungstag der Anmeldung: 13.09.2000
(73) Patentinhaber: Frey, Helmut, 66333 Völklingen (DE)
(72) Erfinder: Frey, Helmut, 66333 Völklingen (DE)
(74) Vertreter: Vièl, Christof, Dipl.-Ing.
(86) Internationale Anmeldenummer: DE9803221
(87) Internationale Veröffentlichungsnummer: WO9926506

(56) Entgegenhaltungen:
- DE-A- 3 216 179
- DE-A- 3 633 539
- DE-C- 215 403
- GB-A- 251 773
- US-A- 4 757 589
- US-A- 4 780 945

## Beschreibung

Vorrichtung zum Entfernen von Ösen, insbesondere Edelstahlösen, aus Textil- oder Kunststoffbahnen mit Mittelm zum Drücken eines Wulstes der Öse in Richtung des Ösenmittelpunktes oder in die entgegengesetzte Richtung.

Ösen in Textil- oder Kunststoffbahnen, beispielsweise in Abdeckplanen von Lastkraftwagen, scheuern sich im Laufe ihrer Benutzung durch und haben daher in der Regel eine deutlich geringere Standzeit als die Textil- oder Kunststoffbahn. Deshalb ist es üblich und wirtschaftlich sinnvoll, die durchgescheuerten Ösen durch neue zu ersetzen, um so die gesamte Standzeit der Textil- oder Kunststoffbahn zu nutzen.

Aus der DE 36 33 539 A1 ist eine Vorrichtung zum Einbringen von Metallösen in die Planen von Lastkraftwagen oder dergleichen bekannt, die aus einem den Ösenoberteil halternden Werkzeug und einem den Ösenunterteil haltemden Werkzeug besteht, wobei die beiden Werkzeuge derart zusammenführbar sind, daß der rohrförmige Ansatz des Ösenoberteiles die vorgelochte Plane durchgreift und sein freier Rand sich hinter dem inneren Rand des ringförmigen Ösenunterteils umbördelt, wobei das den Ösenunterteil halternde Werkzeug in der Werkzeugaufnahme eines hydraulischen Stanzzylinders und das den Ösenoberteil halternde Werkzeug in der Werkzeugaufnahme eines hydraulischen Bördelzylinders angeordnet und die beiden Zylinder mit einem etwa halbkreisförmigen Bügel miteinander verbunden sind. Es wird in dieser Schrift zwar auch vorgeschlagen, die Vorrichtung auch zum Entfernen von Ösen zu verwenden, indem in den Werkzeugaufnahmen der beiden Zylinder Stanzwerkzeuge eingesetzt werden, mit denen der innere Rand der Metallöse abgeschnitten wird, jedoch hat sich diese Ausführungsvariante nicht durchsetzen können. Dies kann darin begründet sein, daß die Vorrichtung relativ voluminös ist bzw. daß das Abstanzen des inneren Randes hohe Drücke (höhere Drücke als das Umbördeln) erfordert und zu einer Beschädigung der Plane führt.

Aus der DE 93 15 550.6 U1 ist ein Werkzeug zum Einbringen von Ösen, insbesondere Edelstahlösen, in Textil- oder Kunststoffplane bekannt, die ebenfalls aus einem das Ösenschaftteil haltenden Werkzeugelement und einem diesen in der Gebrauchslage unter Zwischenlage der Plane gegenüberliegenden, die Ösenscheibe haltenden Gegen-Element, wobei zur Führung des Ösenschaftteiles ein zentrisch bewegbarer Stempel, der die freie Randkontur des Ösenschaftteiles geringförmig überragt und ein den zentrischen Stempel umgebenden, relativ zu diesem bewegbarer Prägestempel zum Prägen selbststanzender Ösenschaftteile vorgesehen ist. Diese Vorrichtung ist nicht zum Entfernen von Ösen geeignet.

Aus der EP 0 655 205 A2 ist schließlich eine druckmittelbetriebene Presse, insbesondere hydraulische Ösenpresse, zum Lochen von Bahnen und Setzen von das Loch randseitig verstärkenden Ösen bekannt. Diese Presse besteht aus einem Zylindergehäuse mit zwei ineinandergeschachtelten Kolben, von denen einer die Bördelarbeit übernimmt und einer die Loch-Stanzarbeit. Auch hier ist keine Möglichkeit zum Entfernen der Ösen gegeben, so daß das Entfernen der Ösen manuell erfolgen muß.

Es ist somit festzuhalten, daß in der Praxis Ösen nach wie vor aufwendig von Hand geöffnet werden, was unwirtschaftlich ist.

Aus der DE 32 16 179 C2 ist eine Vorrichtung zum Ablösen von festgenieteten Ösen, die den Randbereich von Öffnungen in einer Bahn verstärken, bekannt. Die Vorrichtung weist einerseits einen Stempel und andererseits eine Stempel-Aufnahme auf, die mit ihren gegeneinander wirkenden Schneiden eine innere Ringzone der Öse von einem äußeren Ringbereich der Öse abtrennen. Diese Lösung hat sich in der Praxis allerdings nicht durchsetzen können.

Schließlich ist aus der US 4,780,945 A eine Vorrichtung und ein Verfahren zum Entfernen von Ösen bekannt, wobei durch Ausüben von Druck in vertikaler Richtung mittels zwei beidseits der Öse angeordneten Vorrichtungen, von denen eines an der Innenseite und das andere an der Außenseite der Öse anliegt. Durch das so aufgebrachte Biegemoment wird die Öse konisch verformt und kann so aus der Plane entfernt werden. Allerdings besteht bei dieser Vorgehensweise die Gefahr einer Beschädigung der Plane im Ösenbereich.

Aufgabe der Erfindung ist es somit, eine Vorrichtung zum Entfernen von Ösen, insbesondere Edelstahlösen, aus Textil- oder Kunststoffbahnen zu schaffen, die leicht handhabbar und wirtschaftlich in der Herstellung ist.

Diese Aufgabe wird dadurch gelöst, daß als Mittel zum Drücken des Wulstes der Öse ein im wesentlichen zylindrischer oder elliptisch zylindrischer Krallenkopf mit auseinanderspreizbaren und schließbaren Krallen vorgesehen ist.

Es liegt im Rahmen der Erfindung, daß der Krallenkopf als im wesentlichen zylindrischer Rohrabschnitt ausgebildet ist und mehrere durch axiale Einschnitte voneinander getrennte Krallen aufweist, die im Ruhezustand auseinandergespreizt sind und die durch Überschieben eines Steuerzylinders über zumindest einen Teil des Krallenkopfes zusammendrückbar sind.

Hierbei ist es vorteilhaft, daß mindestens 8 Krallen vorgesehen sind.

Eine andere Ausbildung der Erfindung besteht darin, daß der Krallenkopf aus radial am Ende eines zylindrischen Rohrabschnittes gelenkig befestigten Krallen besteht, die durch Ziehen eines innerhalb der Krallen angeordneten Konusses auseinanderspreizbar sind und die durch Überschieben eines Steuerzylinders über zumindest einen Teil des Krallenkopfes zusammendrückbar sind.

Eine Weiterbildung der Erfindung besteht darin, daß der Krallenkopf mit einem Trägerrohr verbindbar ist, das über Druckmittel innerhalb eines Gehäuses zu dessen vorderen Ende hin verschiebbar ist, und daß um das Trägerrohr ein Steuerzylinder angeordnet ist, der bei dem Verschieben des Trägerrohres mit diesem mitnehmbar ist und daß der Steuerzylinder über Druckmittel gegenüber dem in Endstellung befindlichen Trägerrohr weiter in Richtung des vorderen Endes des Gehäuses über zumindest einen Teil des Krallenkopfes verschiebbar ist.

Es kann auch vorgesehen sein, daß der Krallenkopf mit einem Trägerrohr verbindbar ist, das über Druckmittel innerhalb eines Gehäuses zu dessen vorderen Ende hin verschiebbar ist, und daß um das Trägerrohr ein Steuerzylinder angeordnet ist, der bei dem Verschieben des Trägerrohres mit diesem mitnehmbar ist und daß der Steuerzylinder über Druckmittel gegenüber dem in Endstellung befindlichen Trägerrohr weiter in Richtung des vorderen Endes des Gehäuses über zumindest einen Teil des Krallenkopfes verschiebbar ist und daß ein in axialer Richtung des Gehäuses angeordneter verschiebbarer Konus vorgesehen ist.

Erfindungsgemäß ist es vorteilhaft, daß mit dem Gehäuse ein Amboß verbindbar ist, auf den die zu lösende Öse aufbringbar ist.

Zweckmäßig ist auch, daß die Vorrichtung Mittel zum Stanzen von Löchern in die Textiloder Kunststoffbahnen aufweist.

Im Rahmen der Erfindung liegt ebenfalls, daß die Vorrichtung Mittel zum Einbringen von Ösen in die Textil- oder Kunststoffbahnen aufweist.

Weiterhin ist es sinnvoll, daß zum Stanzen von Löchern ein Stanzkopf bzw. zum Einbringen von Ösen ein Nietkopf mit dem Trägerrohr verbindbar ist.

Schließlich ist es vorteilhaft, daß der Amboß einen Magneten aufweist.

Die Vorteile der Erfindung liegen im wesentlichen darin, daß eine Vorrichtung geschaffen wird, mit der Ösen mit relativ geringem Kraftaufwand geöffnet werden können. Durch die dafür erforderlichen relativ geringen Drücke des Druckmittels kann die Vorrichtung handlich gebaut und somit kostengünstig hergestellt werden. Somit können mit der Vorrichtung Ösen direkt an der montierten Textil- oder Kunststoffbahn entfernt werden. Durch die Möglichkeit, einen Stanz- oder einen Nietkopf statt des Krallenkopfes einzusetzen, wird ein für alle in Verbindung mit Ösen erforderlichen Tätigkeiten geeignetes Werkzeug geschaffen.

Im folgenden wird eine beispielhafte Ausgestaltung des Gegenstands der Erfindung anhand von Zeichnungen beschrieben.

Es zeigen
- Fig. 1: eine erfindungsgemäße Vorrichtung im Ausgangszustand (Teilansicht),
- Fig. 2: eine erfindungsgemäße Vorrichtung im Arbeitszustand (Teilansicht),
- Fig. 3a, 3b, 3c: einen erfindungsgemäßen Krallenkopf in Seitenansicht und in zwei Draufsichten (geöffneter und geschlossener Zustand),
- Fig. 4: einen anderen erfindungsgemäßen Krallenkopf in geschnittener Darstellung,
- Fig. 5: eine erfindungsgemäße Vorrichtung in Gesamtansicht,
- Fig. 6: eine erfindungsgemäße Vorrichtung mit einem Nietkopf,
- Fig. 7: eine erfindungsgemäße Vorrichtung mit einem Stanzkopf.

Wie aus den Fig. 1 und 2 ersichtlich, besteht die erfindungsgemäße Vorrichtung aus einem Trägerrohr 1, das innerhalb eines Gehäuses 2 axial verschiebbar angeordnet ist. Die Verschiebung des Trägerrohrs 1 erfolgt durch Beaufschlagung der hinteren Fläche 3 des Trägerrohres 1 mit einem Druckmittel, beispielsweise mit Preßluft oder Hydrauliköl. Das Trägerrohr 1 kann innerhalb des Gehäuses 2 bis zu einem Kammerring 4 verschoben werden, welcher durch eine Stützhülse 5 gegen den Gehäusedeckel 6 gesichert ist.

Um das Trägerrohr 1 herum ist ein Steuerzylinder 7 angeordnet, der mit dem Trägerrohr 1 formschlüssig verbunden ist und somit durch das Trägerrohr 1 mitgenommen wird, bis das Trägerrohr 1 an den Kammerring 4 anschlägt. Die hintere Fläche 8 des Steuerzylinders 7 kann ebenfalls mit einem Druckmittel beaufschlagt werden, wodurch der Steuerzylinder 7 entlang dem Trägerrohr 1 nach vorne über den Krallenkopf 10 geschoben wird. Der Steuerzylinder 7 weist eine Gewindehülse 9 auf, auf die gemäß den Fig. 1 und 2 ein Krallenkopf 10 aufgebracht ist.

Der Krallenkopf 10 kann, wie in den Fig. 1, 2 und 3a, 3b sowie 3c dargestellt, als im wesentlichen zylindrischer (oder ovaler) Rohrabschnitt ausgebildet sein, der mehrere durch axiale Einschnitte voneinander getrennte federelastische Krallen 11 aufweist. Die Krallen sind im Ruhezustand (Fig. 1, 2, 3b, 3c) auseinandergespreizt. Sie weisen zweckmäßigerweise zur Mittelachse des Krallenkopfes 10 gerichtete Haken 12 auf.

Fig. 3a zeigt, wie der Krallenkopf durch Verschieben des Steuerzylinders 7 über zumindest einen Teil des Krallenkopfes 10 die Krallen 11 zusammengedrückt werden.

Eine andere Ausbildung eines Krallenkopfes 10 ist in Fig. 4 dargestellt. Hierbei sind an einem zylindrischen Rohrabschnitt 13 radial einzelne Krallen 11 gelenkig befestigt, so daß sie mit ihrem vorderen Ende sowohl über den Rohrdurchmesser hinaus konisch nach außen (offene Stellung, Fig. 4) als auch zylindrisch in etwa auf das Maß des Rohrdurchmessers (geschlossene Stellung) verschwenkbar sind. Die Verschwenkung nach außen wird durch einen von außen in den Rohrabschnitt 13 gezogenen Konus 14 erzielt, die geschlossene Stellung durch Bewegen des Konusses in Richtung aus dem Rohrabschnitt 13 heraus und durch Einwirkung des auf den Außenbereich des Krallenkopfes 10 drückenden Steuerzylinder 7.

In der Gesamtansicht aus Fig. 5 sind die Druckmittelanschlüsse 15 für das Trägerrohr 1 und 16 für den Steuerzylinder 7 sowie ein mit dem Gehäuse 2 über einen Bügel 17 verbundener Amboß 18 dargestellt. Der Amboß 18 dient zum Halten der Öse. Wie dargestellt, kann der Bügel 17 auch Handgriffe 19 aufweisen, an denen zweckmäßigerweise die Betätigungsorgane 20 für die erfindungsgemäße Vorrichtung angeordnet sind.

Zum Entfernen einer Öse wird zunächst das Trägerrohr 1 mit Druckmittel beaufschlagt und fährt nach vorne, bis es an den Kammerring 4 anstößt. Hierdurch wird der Krallenkopf 10 in geöffneter Stellung über die Wülste der auf dem Amboß 18 befindlichen Öse gefahren. Anschließend wird der Steuerzylinder 7 mit Druckmittel beaufschlagt und fährt ebenfalls nach vorne, wobei er den Krallenkopf 10 zumindest teilweise überfährt und auf dessen Außenfläche Druck ausübt, so daß die Krallen 11 von der auseinandergespreizten Stellung in die geschlossene Stellung übergehen und hierbei den Wulst der Öse zum Ösenmittelpunkt hin drücken, bis sich die Öse abnehmen läßt. Bei Ösen, bei denen der Wulst nach außen gedrückt werden muß, erfolgt die Bewegung in umgekehrter Richtung.

Die Fig. 6 und 7 zeigen schließlich einen Nietkopf 21 und einen Schneidkopf 22, die statt des Krallenkopfes 10 in die erfindungsgemäße Vorrichtung eingesetzt werden können. Der Nietkopf 21 dient im Zusammenspiel mit dem Amboß 18 zum Einnieten von Ösen in die Plane in herkömmlicher Weise.

Der Stanzkopf 22 dient zum Erstellen von Löchern in der Plane, z.B. nach einer Ausbesserung der Plane. Hierzu kann über den Amboß 18 eine Hülse gesteckt werden, die mittels eines in dem Amboß 18 befindlichen Magneten gehalten wird. Die Hülse dient als Gegenstück zu dem Stanzkopf 22 und weist eine dem Stanzmesser entsprechende Vertiefung auf.

Somit können mit der erfindungsgemäßen Vorrichtung ohne Abnehmen der Planen Reparaturen im Ösenbereich direkt am Fahrzeug vorgenommen werden. Auch bei dem Ersetzen von Ösen in Markisen, Zeltplanen etc. kann ohne vorherige Demontage die Reparatur vorgenommen werden.

## Patentansprüche

1. Vorrichtung zum Entfernen von Ösen, insbesondere Edelstahlösen, aus Textil- oder Kunststoffbahnen mit Mitteln zum Drücken eines Wulstes der Öse in Richtung des Ösenmittelpunktes oder in die entgegengesetzte Richtung, **dadurch gekennzeichnet, daß** als Mittel zum Drücken des Wulstes der Öse ein im wesentlichen zylindrischer oder elliptisch zylindrischer Krallenkopf (10) mit auseinanderspreizbaren und schließbaren Krallen (11) vorgesehen ist.

2. Vorrichtung nach Anspruch 1, **dadurch gekennzeichnet, daß** der Krallenkopf (10) als im wesentlichen zylindrischer Rohrabschnitt ausgebildet ist und mehrere durch axiale Einschnitte voneinander getrennte Krallen (11) aufweist, die im Ruhezustand auseinandergespreizt sind und die durch Überschieben eines Steuerzylinders (7) über zumindest einen Teil des Krallenkopfes (10) zusammendrückbar sind.

3. Vorrichtung nach Anspruch 2, **dadurch gekennzeichnet, daß** mindestens 8 Krallen (11) vorgesehen sind.

4. Vorrichtung nach Anspruch 1, **dadurch gekennzeichnet, daß** der Krallenkopf (10) aus radial am Ende eines zylindrischen Rohrabschnittes (13) gelenkig befestigten Krallen (11) besteht, die durch Ziehen eines innerhalb der Krallen (11) angeordneten Konusses (14) auseinanderspreizbar sind und die durch Überschieben eines Steuerzylinders (7) über zumindest einen Teil des Krallenkopfes (10) zusammendrückbar sind.

5. Vorrichtung nach Anspruch 2, **dadurch gekennzeichnet, daß** der Krallenkopf (10) mit einem Trägerrohr (1) verbindbar ist, das über Druckmittel innerhalb eines Gehäuses (2) zu dessen vorderen Ende hin verschiebbar ist, und daß um das Trägerrohr (1) ein Steuerzylinder (7) angeordnet ist, der bei dem Verschieben des Trägerrohres (1) mit diesem mitnehmbar ist und daß der Steuerzylinder (7) über Druckmittel gegenüber dem in Endstellung befindlichen Trägerrohr (1) weiter in Richtung des vorderen Endes des Gehäuses (2) über zumindest einen Teil des Krallenkopfes (10) verschiebbar ist.

6. Vorrichtung nach Anspruch 4, **dadurch gekennzeichnet, daß** der Krallenkopf (10) mit einem Trägerrohr (1) verbindbar ist, das über Druckmittel innerhalb eines Gehäuses (2) zu dessen vorderen Ende hin verschiebbar ist, und daß um das Trägerrohr (1) ein Steuerzylinder (7) angeordnet ist, der bei dem Verschieben des Trägerrohres (1) mit diesem mitnehmbar ist und daß der Steuerzylinder (7) über Druckmittel gegenüber dem in Endstellung befindlichen Trägerrohr (1) weiter in Richtung des vorderen Endes des Gehäuses (2) über zumindest einen Teil des Krallenkopfes (10) verschiebbar ist und daß ein in axialer Richtung des Gehäuses (2) angeordneter verschiebbarer Konus (14) vorgesehen ist.

7. Vorrichtung gemäß Anspruch 5 oder Anspruch 6, **dadurch gekennzeichnet, daß** mit dem Gehäuse (2) ein Amboß (18) verbindbar ist, auf den die zu lösende Öse aufbringbar ist.

8. Vorrichtung nach Anspruch 1, **dadurch gekennzeichnet, daß** die Vorrichtung Mittel (22) zum Stanzen von Löchern in die Textil- oder Kunststoffbahnen aufweist.

9. Vorrichtung nach Anspruch 1, **dadurch gekennzeichnet, daß** die Vorrichtung Mittel (21) zum Einbringen von Ösen in die Textil- oder Kunststoffbahnen aufweist.

10. Vorrichtung nach Anspruch 8 oder Anspruch 9, **dadurch gekennzeichnet, daß** zum Stanzen von Löchern ein Stanzkopf (22) bzw. zum Einbringen von Ösen ein Nietkopf (21) mit dem Trägerrohr (1) gemäß den Ansprüchen 5 oder 6 verbindbar ist.

11. Vorrichtung gemäß Anspruch 7, **dadurch gekennzeichnet, daß** der Amboß (18) einen Magneten (23) aufweist.

## Claims

1. A device for removing eyelets, especially special-steel eyelets, from webs of plastic or fabric, with means for pressing a beaded edge of the eyelet towards the centre of the eyelet or in the opposite direction, **characterised in that** an essentially cylindrical or elliptical-cylindrical claw head (10), which has claws (11) that can be opened and closed, is provided as means for compressing the beaded edge of the eyelet.

2. The device of claim 1, **characterised in that** the claw head (10) is designed as an essentially cylindrical tubular section and has a plurality of claws (11) separated from one another by axial incisions, the claws being spread apart in the inoperative state and being pressed together when a control cylinder (7) is pushed over at least a part of the claw head (10).

3. The device of claim 2, **characterised in that** at least 8 claws (11) are provided.

4. The device of claim 1, **characterised in that** the claw head (10) consists of claws (11) hinged radially to the end of a cylindrical tubular section (13), the claws (11) being made to spread out by pulling a cone (14) located on the inside of the claws (11), and being pressed together by pushing a control cylinder (7) over at least part of the claw head (10).

5. The device of claim 2, **characterised in that** the claw head (10) can be connected with a tube (1) which can be moved within a housing (2) to the front end thereof by means of a pressure medium, and that surrounding the tube (1) there is a control cylinder (7) which can be moved together with the tube (1), and that after the tube (1) has reached its limiting position, the control cylinder (7) can be moved further towards the front end of the housing (2), over at least part of the claw head (10), by means of a pressure medium.

6. The device of claim 1, **characterised in that** the claw head (10) can be connected with a tube (1) which can be moved within a housing (2) to the front end thereof by means of a pressure medium, and that surrounding the tube (1) there is a control cylinder (7) which can be moved together with the tube (1), and that after the tube (1) has reached its limiting position, the control cylinder (7) can be moved further towards the front end of the housing (2), over at least part of the claw head (10), by means of a pressure medium, and that a movable cone (14) mounted in the axial direction of the housing (2) is provided.

7. The device of claim 5 or 6, **characterised in that** an anvil (18) to accommodate the eyelet to be removed can be connected with the housing (2).

8. The device of claim 1, **characterised in that** the device has means (22) for punching holes in the webs of plastic or fabric.

9. The device of claim 1, **characterised in that** the device has means (21) for setting eyelets in the webs of plastic or fabric.

10. The device of claim 8 or claim 9, **characterised in that** for the punching of holes, a punching head (22) and for the setting of eyelets, a riveting head (21) can be connected with the tube (1) according to claims 5 or 6.

11. The device of claim 7, **characterised in that** the anvil (18) is provided with a magnet (23).

## Revendications

1. Dispositif pour enlever des oeillets de bandes en tissu ou en matière plastique, en particulier les oeillets en acier spécial, avec des moyens pour pousser un bourrelet de l'oeillet vers le centre de l'oeillet ou dans la direction opposée, **caractérisé en ce qu**'il est prévu comme moyen pour pousser le bourrelet de l'oeillet une tête munie de griffes_(10) essentiellement cylindrique ou elliptico-cylindrique avec des griffes (11) s'écartant les unes des autres et pouvant être fermées.

2. Dispositif selon la revendication 1, **caractérisé en ce que** la tête munie de griffes (10) présente la forme d'une section de tube essentiellement cylindrique et qu'elle est munie de plusieurs griffes (11) séparées les unes des autres par les encoches axiales, lesdites griffes s'écartent les unes des autres en position de repos et pouvant être comprimées en faisant coulisser par-dessus un cylindre de contrôle (7) sur une partie au moins de la tête munie de griffes (10).

3. Dispositif selon la revendication 2, **caractérisé en ce qu'**il est prévu au moins 8 griffes (11).

4. Dispositif selon la revendication 1, **caractérisé en ce que** la tête munie de griffes (10) se compose de griffes (11) radiales articulées à l'extrémité d'une section de tube (13) cylindrique qui peuvent s'écarter les unes des autres lorsqu'un cône (14) disposé à l'intérieur des griffes est tiré et qui peuvent être comprimées en faisant coulisser par-dessus un cylindre de contrôle (7) sur une partie au moins de la tête munie de griffes (10).

5. Dispositif selon la revendication 2, **caractérisé en ce que** la tête munie de griffes (10) peut être reliée à un tube porteur (1) qui peut coulisser à l'aide de moyens de pression à l'intérieur d'un boîtier (2) en direction de son extrémité antérieure, et **en ce qu'**autour du tube porteur (1) est disposé un cylindre de contrôle (7) qui peut être entraîné lors du déplacement du tube porteur (1) avec celui-ci, et **en ce que** le cylindre de contrôle (7) peut continuer à coulisser à l'aide de moyens de pression par rapport au tube porteur (1) se trouvant en position finale en direction de l'extrémité antérieure du boîtier (2) au moins sur une partie de la tête munie de griffes (10).

6. Dispositif selon la revendication 4, **caractérisé en ce que** la tête munie de griffes (10) peut être reliée à un tube porteur (1) qui peut coulisser à l'aide de moyens de pression à l'intérieur d'un boîtier (2) en direction de son extrémité antérieure, et **en ce qu'**un cylindre de contrôle (7) est disposé autour du tube porteur (1) qui peut être entraîné lors du déplacement du tube porteur (1) avec celui-ci et **en ce que** le cylindre ce contrôle (7) peut continuer à coulisser à l'aide de moyens de pression par rapport au tube porteur (1) se trouvant en position finale plus loin en direction de l'extrémité antérieure du boîtier (2) au moins sur une partie de la tête munie de griffes (10), et **en ce qu'**il est prévu un cône (14) coulissant disposé en direction axiale du boîtier (2).

7. Dispositif selon la revendication 5 ou 6, **caractérisé en ce qu'**un enclumeau (18) peut être relié au boîtier (2) et sur lequel oeillet à enlever peut être posé.

8. Dispositif selon la revendication 1, **caractérisé en ce que** le dispositif est muni de moyens (22) pour perforer des trous dans les bandes en tissu ou en matière plastique.

9. Dispositif selon la revendication 1, **caractérisé en ce que** le dispositif est muni de moyens (21) pour placer des ceillets dans les bandes en tissu ou en matière plastique.

10. Dispositif selon la revendication 8 ou la revendication 9, **caractérisé en ce qu**'une tête de perforation (22) pour perforer des trous ou une tête de rivet (21) pour placer un oeillet peuvent être reliées au tube porteur (1) conforme aux revendications 5 ou 6.

11. Dispositif selon la revendication 7, **caractérisé en ce que** l'enclumeau (18) est muni d'aimants (23).
